# FASCICULE DE BREVET EUROPEEN

(11) **EP 0 682 961 B1**
(45) Date de publication et mention de la délivrance du brevet: **26.08.1998**
(21) Numéro de dépôt: 95104526.9
(22) Date de dépôt: 28.03.1995
(51) Int. Cl.: A63C 5/07

(54) **Ski alpin muni d'un dispositif de raidissement et/ou d'amortissement à double effet**
Abfahrtsski mit doppel wirkender Versteifungs- und/oder Dämpfungsvorrichtung
Alpine ski provided with a stiffening and/or damping device double-action

(30) Priorité: 18.05.1994 FR 9406218
(43) Date de publication de la demande: 22.11.1995
(73) Titulaire: Salomon S.A., 74370 Metz-Tessy (FR)
(72) Inventeur: Le Masson, Jacques, F-74960 Cran Gevrier (FR); Commier, Philippe, F-74960 Cran Gevrier (FR)

(56) Documents cités:
- EP-A- 0 521 272
- FR-A- 1 407 710
- FR-A- 2 654 635

## Description

L'invention concerne un ski perfectionné muni d'un dispositif destiné à modifier la raideur et/ou l'amortissement, en fonction de la déformée du ski.

La plupart des amortisseurs ou systèmes de raidissement existants, sont prévus de telle sorte que la réponse en terme d'amortissement et de raideur est proportionnelle à la force de flexion exercée sur le ski (ce que le spécialiste appelle 'la déformée' du ski). Un tel exemple de système connu du document US-A-5,251,923 est illustré aux figures 1 à 3. Le dispositif comprend une tige dont une extrémité est fixée rigidement à un endroit donné du ski et l'autre extrémité est libre en translation en dessous d'une flexion déterminée (f1) du ski.

Dans cette première configuration (figure 1) ; le ski est une poutre ayant sa rigidité propre (R) qui augmente de façon sensiblement linéaire en fonction de la flexion. Au-dessus d'une certaine valeur de flexion (f1) ; l'extrémité libre coopère avec un système de butée qui s'oppose au déplacement de la tige dont la rigidité s'additionne à celle du ski (figure 3). Autrement dit, au-delà d'une valeur de flexion limite (f1), le ski devient beaucoup plus raide et directif.

Or, le demandeur a constaté qu'un ski muni d'un tel dispositif conduit à obtenir un engin très guidant donc très stable mais, à l'inverse, difficilement manoeuvrable. Partant de cette constatation, le demandeur a recherché les solutions pouvant amener au meilleur compromis stabilité/facilité de pivotement pour obtenir un ski performant dans toutes les situations de conduite à grande vitesse. En particulier, il a été montré qu'à plat ou lors de l'engagement de courbes à grand rayon, il était nécessaire d'avoir un ski suivant parfaitement la trajectoire avec une grande précision et une bonne stabilité. Il faut donc augmenter ou tout au moins conserver les qualités de raideur et d'amortissement des dispositifs antérieurs.

A l'inverse, il a été également constaté qu'il était nécessaire de faciliter la déformée du ski pour faciliter la rentrée en courbe serrée pour avoir un ski pivotant également facilement.

Parmi les dispositifs de l'art antérieur, on retrouve un effet de raidissement proportionnel à la flexion exercée sur le ski dans le document FR-A-2 689 411. Dans ce cas, le ski comprend deux éléments de raidissement rapportés sur le corps de base et qui coopèrent entre eux à partir d'une valeur de flexion donnée de façon à augmenter la raideur globale du ski.

Dans les documents FR-A-2 675 392, 2 678 517 et 2 694 205 ; les dispositifs sont des amortisseurs qui fonctionnent également selon le principe que lorsque la déformée du ski augmente, la réponse en terme d'amortissement augmente proportionnellement.

Dis l'état de l'art, il est également connu à l'inverse que pour faciliter le pivotement autour du centre de gravité du skieur, il est préférable de soulager les extrémités du ski de la pression exercée par le poids du skieur.

Par exemple, le document FR-A-2 654 635 concerne un dispositif de montage d'une chaussure sur un ski comprenant une butée avant, une talonnière et un orgie de liaison rigide s'étendit longitudinalement entre la butée avant et la talonnière. Le dispositif comprend également des moyens pour produire, en l'absence de chaussure, une précontrainte de tension longitudinale dis l'organe de liaison. Ce dispositif permet de modifier à volonté le cambrage de la zone du patin du ski et donc de soulager les extrémités du ski de la pression exercée par le poids du skieur.

Encore, un tel enseignement est décrit dis les documents de l'art antérieur tel que dans les documents DE-GM-79 12 699 et FR 810 762. L'invention décrite dis ces deux documents concerne un ski muni d'une embase à cambre inversé sur lequel est rapporté un raidisseur à cambre normal. Ainsi, lorsque le ski est soulagé du poids du skieur, les extrémités se soulèvent par l'effet du cambre de l'embase et lorsque le skieur appuie sur le ski, le raidisseur annule le cambre de l'embase et plaque les extrémités sur la neige. L'inconvénient de ces dispositifs réside dis le fait qu'au moment de la prise de virage, aucun soulagement des extrémités du ski ne peut réellement intervenir en raison du fait que le skieur imprime un effort important sur le ski pour éviter tout dérapage. Il convient de constater que de tels dispositifs sont inefficaces et ne répondent pas en terme de solution aux réalités de fonctionnement d'un ski sur neige.

Enfin, dis l'art antérieur, on connait le document FR-A-2 686 798 qui a pour objet un dispositif interactif visant au contraire à augmenter la pression sur les extrémités "actives" du ski par appui direct de la chaussure sur le dispositif. Par extrémité "active", il faut entendre les parties en contaet avec la neige par opposition aux extrémités relevées que sont la spatule et le talon.

Dans le cas de la présente invention, la chaussure n'exerce aucun effet direct sur le dispositif visant à modifier la répartition de pression sur la neige.

Le but de la présente invention est donc de proposer un ski muni d'un dispositif de raidissement et/ou d'amortissement dont l'effet agit de façon inversement proportionnelle à la flexion exercée sur le ski de façon à obtenir un engin qui présente des propriétés de stabilité et/ou d'amortissement à plat et des propriétés de pivotement et nervosité lors de l'engagement de courbes serrées.

Pour cela, le ski selon l'invention est muni d'une poutre et d'un dispositif comprenant :
- au moins un élément allongé orienté longitudinalement par rapport au ski ; reliée au ski par un moyen de liaison rigide et qui comprend au moins une extrémité libre, apte à se déplacer longitudinalement par rapport au ski lorsque le ski est sollicité en flexion, et espacée longitudinalement dudit moyen de liaison rigide ;
- un moyen de résistance relié au ski, qui coopère avec ladite extrémité libre pour s'opposer à son déplacement lorsque le ski est sollicité en flexion et lorsqu'il est sollicité vers une condition de repos, ces caractéristiques se retrouvant dans le document FR-A-2 678 517.

Le ski selon l'invention est caractérisé en ce que la force de résistance dudit moyen de résistance qui s'oppose au déplacement de ladite extrémité libre diminue entre une force de résistance forte obtenue pour une position de déplacement minimale de l'extrémité libre lorsque le ski est peu déformé en flexion, et une force de résistance faible obtenue pour une position de déplacement maximale de l'extrémité libre lorsque le ski est fortement déformé en flexion. Ainsi, lorsque le ski est peu sollicité en flexion c'est-à-dire en conduite à plat ou en grande courbe, l'effet de raidissement et/ou d'amortissement est prépondérant. On obtient un ski stable et suivant parfaitement sa trajectoire. De même, lorsque le ski est déformé en prise de virage plus serré, l'effet sus-mentionné est moins important conduisant ainsi à obtenir un ski pivotant et parfaitement maîtrisable.

Selon un mode particulier ; ledit moyen de résistance comprend deux régimes distincts de fonctionnement en fonction du déplacement de ladite extrémité libre par rapport au ski ;
- un premier régime durant lequel une certaine force de résistance s'oppose au déplacement de ladite extrémité libre en dessous d'une valeur de déplacement prédéterminée et,
- un second régime durant lequel la force de résistance qui s'oppose au déplacement de ladite extrémité libre est nulle ou tout au moins inférieure à la force de résistance du premier régime à partir et au-delà de ladite valeur de déplacement prédéterminée.

Selon un autre mode ; on prévoit que la diminution de la force de résistance entre la position minimale de déplacement et la position maximale de déplacement est progressive.

De préférence, l'élément allongé est reliée rigidement au ski par son extrémité opposée à l'extrémité libre de façon à ce que la distance entre le moyen de liaison rigide soit le plus éloigné possible du moyen de résistance et augmente l'amplitude de déplacement de l'extrémité libre.

Dans un premier mode de réalisation, l'extrémité libre de l'élément allongé comprend une augmentation de section et coopère avec des moyens de frottement appartenant au moyen de résistance en dessous de ladite valeur de déplacement prédéterminé ; ladite augmentation de section étant, en partie au moins, dégagée desdits moyens de frottement à partir et au-delà de ladite valeur de déplacement de façon à permettre un libre coulissement de l'élément allongé.

Avantageusement, les moyens de frottement sont constitués par au moins deux patins de frottement en matériau à coefficient de frottement élevé ; ledit moyen de résistance comprenant également un organe de pression qui comprime les patins de frottement contre les surfaces de l'extrémité libre.

Selon un autre mode, l'extrémité libre de l'élément allongé comprend une augmentation de section qui coopère avec des premiers moyens de frottement du moyen de résistance, en dessous de ladite valeur de déplacement prédéterminée ; puis avec des seconds moyens de frottement, à partir de et au-delà de ladite valeur de déplacement ; le matériau choisi pour constituer les seconds moyens de frottement ayant un coefficient de frottement inférieur à celui du matériau choisi pour constituer les premiers moyens.

Selon un mode de construction, le moyen de résistance est un amortisseur à fluide liquide ou gazeux comprenant une chambre étanche ayant une cavité interne, un piston relié à ladite extrémité libre et traversant ladite chambre.

Selon une caractéristique particulière, ledit piston se déplace dans au moins deux parties de sections transversales différentes ; une première partie de section en deçà de ladite valeur de déplacement prédéterminée et une seconde partie de section supérieure à la section de la première partie à partir et au-delà de ladite.

Selon une caractéristique générale de l'invention, le dispositif comprend au moins un moyen de guidage longitudinal en translation de l'élément allongé entre l'extrémité libre et le moyen de liaison rigide, pour améliorer sa résistance au flambage.

D'autres objets, et caractéristiques et avantages de l'invention ressortiront de la description suivante de modes de réalisations particuliers, faits en relation avec les figures jointes, parmi lesquelles :
- la figure 1 est une vue partielle d'un ski muni d'un dispositif de raidissement selon le brevet de l'art antérieur US-A-5,251,923 ;
- la figure 2 est une vue similaire à celle de la figure 1 lorsque le ski est soumis à une flèche déterminée ;
- la figure 3 est un graphe illustrant la variation de raideur globale (R) en fonction de la flèche subie par le ski selon le mode de l'art antérieur ;
- la figure 4 est une vue de profil du ski, au repos, selon un premier mode de réalisation de l'invention ;
- la figure 4a est une vue de détail du dispositif de la figure 4, dans la première configuration de fonctionnement ; c'est-à-dire dans une position de déplacement minimale (P1) ;
- la figure 4b est une vue en coupe selon I-I de la vue de la figure 4a ;
- la figure 5 est une vue de profil du ski selon le premier mode de l'inventon, lorsqu'il est sollicité en flexion et soumis à une certaine flèche, dans une position de déplacement maximale (P2) ;
- la figure 5a est une vue de détail du dispositif de la figure 5 ;
- la figure 5b est une vue en coupe selon II-II de la vue de la figure 5a ;
- la figure 6 est un graphe illustrant la variation de raideur (R) en fonction du déplacement (d) de l'extrémité libre de la lame sur le ski ;
- la figure 7 est une vue similaire à la vue de la figure 5a selon une variante ;
- la figure 8 est une vue partielle d'un ski muni d'un dispositif d'amortissement hydraulique ou pneumatique selon un second mode de réalisation de l'invention ;
- la figure 9 est une vue partielle similaire à la vue de la figure 7 à partir d'une certaine valeur de déplacement de la lame sur le ski ;
- la figure 10 est une vue similaire à la vue de la figure 8 selon une variante ;
- la figure 11 est une vue similaire à la vue de la figure 1 dans le cas où le dispositif sert de support des fixations.

Le ski de l'invention illustré à la figure 4 comprenant le dispositif est constitué par une poutre allongée (1) ayant sa propre distribution d'épaisseur, de largeur et donc sa raideur propre. Il comprend une partie centrale (10) appelée aussi zone de montage des fixations (11, 12) destinés à retenir la chaussure sur le ski. L'extrémité avant (13) de la poutre (1) est relevée pour former la spatule ; tandis que l'extrémité arrière (14) l'est également pour former le talon. La poutre comprend par ailleurs une surface inférieure de glissement (15) et une surface supérieure (16). Notons que le contact de la surface inférieure (15) avec la neige se fait entre le point avant de contact (150) et le point arrière de contact (151) correspondant réciproquement aux endroits où ladite surface inférieure commence à se relever.

La figure 4 illustre un premier mode de réalisation de l'invention qui comprend un dispositif de raidissement ou d'amortissement rapporté (2) disposé à l'avant de la poutre (1), sur sa surface supérieure (16). Ce dispositif comprend un élément allongé constitué d'une lame flexible (3) ayant une première extrémité fixe (30) solidarisée à la surface supérieure (16) par un moyen de liaison rigide (4) ; et une seconde extrémité libre (31) qui coopère avec un moyen de résistance (5) qui s'oppose au déplacement relatif de ladite extrémité libre (31) par rapport à la surface supérieure (16) du ski lorsque le ski est sollicité en flexion.

Comme le montre la figure 4a et 4b, le moyen de résistance (5) comprend des moyens de frottement constitué par deux patins de frottement respectivement supérieur (50) et inférieur (51) en matériau à coefficient de frottement élevé. Le moyen de résistance (5) comprend également un étrier d'appui et de retenue (52). Les surfaces de frottement de chaque patin (50, 51) sont séparées l'une de l'autre d'une certaine distance (e) correspondant sensiblement à l'épaisseur de l'extrémité libre (31) de section (S1) sur une première longueur (L1) et sur une largeur (l1). Ainsi la surface supérieure (310) et la surface inférieure (311) de ladite extrémité libre sont en contact avec la surface des patins de frottement respectivement supérieur (50) et inférieur (51) en dessous d'une certaine valeur de déplacement (d1) de la lame.

Le matériau de frottement peut être constitué par exemple par une couche de caoutchouc thermoplastique ou du matériau viscoélastique. Ainsi, une première couche est collée sur la surface supérieure (16) du ski et une seconde couche est collée sous la paroi centrale de l'étrier de retenue qui a la forme d'un Ω (oméga) et qui est fixé par des vis (520). L'extrémité avant (31) de la lame peut ainsi se déplacer selon F1 et F2 entre les patins de frottement (50, 51). Pour qu'il y ait dissipation d'énergie des mouvements longitudinaux selon F1 et F2, l'étrier maintient une pression et pince la lame entre les deux couches.

Bien entendu, l'intensité ou la force de serrage de la lame de flexion entre les deux couches de frottement par l'étrier peut être réglable en fonction de l'amortissement que l'on veut obtenir.

De même, la position longitudinale du moyen de résistance (5) peut être réglée facilement par la liaison amovible prévue entre l'étrier (52) et la surface supérieure du ski (16).

Les figures 5, 5a et 5b montrent le ski muni du dispositif dans une seconde figuration de fonctionnement ; c'est-à-dire lorsqu'un seuil de déplacement maximal de l'extrémité libre est atteint dans la direction F1 en fonction de la sollicitation exercée sur la poutre (1). Ainsi, l'extrémité libre de section (S1) est dégagée des patins de frottement (50, 51) et est engagée dans une cavité (53) de section augmentée dans laquelle les surfaces (310, 311) de l'extrémité libre ne sont plus soumises au frottement. La lame comprend d'autre part un rétrécissement (32) de section (S2) qui peut coulisser librement entre les patins (50, 51) sans frottement (e2 étant inférieur à e, en particulier). Dans cette configuration, le moyen de résistance n'oppose plus de force de résistance à l'encontre de l'extrémité libre de la lame ; ce qui fait que le ski devient plus facile à conduire.

La figure 6 illustre l'allure de la courbe montrant la variation de la raideur globale (R) du ski en fonction du déplacement (d) de l'extrémité libre, lui-même proportionnel à la déformée du ski.

De préférence, comme le montre la figure 5a ; la lame comprend une zone de transition (320) entre l'extrémité libre (31) de section forte (S1) et le rétrécissement (3) adjacent de section plus faible (S2) ; dans laquelle la diminution de section se fait progressivement afin de faciliter le retour en place de la lame lorsque le ski reprend sa forme initiale.

La figure 7 illustre une variante du mode précédent.

La lame comprend également une extrémité libre (31) avec augmentation de section suivie d'un rétrécissement (32). Ladite extrémité libre (31) coopère avec un moyen de résistance (5) qui comprend, en premier une série de patin (50a, 51a) choisi dans un matériau ayant un coefficient de frottement déterminé et, ensuite, une seconde série de patin (50b, 51b), adjacent à la première série, et choisi dans un matériau ayant un coefficient de frottement inférieur au matériau de la première série. Ainsi, dès que l'extrémité libre (31) qui se déplace dans le sens F1 atteint le niveau de la seconde série, la force de résistance qui s'oppose au déplacement de la lame diminue.

Les figures 8 à 10 illustrent un autre mode de réalisation de l'invention dans lequel le moyen de résistance du type frottement est remplacé par un amortisseur à fluide liquide ou gazeux. Dans ce cas, l'amortisseur comprend, au moins deux régimes de fonctionnement distincts dans le cas des figures 8 et 9 et un seul régime d'évolution progressive dans le cas de la figure 10.

Le dispositif d'amortissement (2) comprend une lame (3) ayant également une extrémité fixe (30) et une extrémité libre (31). Ladite extrémité libre s'engage dans une chambre étanche (20) et se termine par un piston (21). La chambre comprend une cavité interne (22) se trouvant divisée par le piston en deux volumes (220, 221), variables en fonction du déplacement de piston dans ladite cavité.

Le piston (21) est traversé par un ou plusieurs orifices (210) permettant le passage du fluide du premier volume (220) dans le second (221) et inversement.

La cavité interne (22) présente, au moins, deux parties ; une première partie de section transversale rétrécie (S1) suivie d'une seconde partie de section transversale augmentée (S2). En début de course ; c'est-à-dire pour un faible déplacement de l'extrémité libre (31) de la lame (3) ; le piston se déplace dans la première partie de section transversale (S1) correspondant, sensiblement à celle du piston. Dans ce cas, le fluide passe du second volume (221) au premier volume (220) à travers les orifices de passage prévus (210). Un véritable effet d'amortissement est crée qui fait que, plus le déplacement est précipité et brutal, plus le mélange de gaz et de liquide exerce un effet d'amortissement sur le piston en raison de l'inertie, lorsqu'il traverse les orifices. Par la poursuite de la course du piston (20) dans la partie de section augmentée (S2), à partir d'une arête de détente (23) atteint par le piston, le fluide (liquide ou gaz) peut alors s'écouler librement à travers l'augmentation de section crée (222) d'un volume à l'autre ; de sorte que l'effet d'amortissement se trouve fortement diminué à partir d'un certain déplacement.

Pour le retour du piston, c'est l'élasticité propre du ski qui s'exerce, à la façon d'un ressort de rappel permettant au dispositif de reprendre sa configuration initiale.

Pour éviter tout risque de flambage de la lame et un meilleur coulissement à l'intérieur du moyen de résistance (5), on peut prévoir un ou plusieurs moyen de guidage (6) situé entre ledit moyen de résistance et l'extrémité fixe (30). Ce moyen est d'autant plus efficace que le ski doit subir de fortes flexions dans certaines conditions de terrains ou pour certaines disciplines.

Dans le cas particulier de la figure 10, on obtient une diminution progressive de l'effet d'amortissement, qui se traduit par une diminution de la force de résistance qui s'oppose au déplacement du piston (21) entre la position minimale P1 et la position maximale P2. On prévoit pour cela une augmentation progressive de la section transversale de la cavité interne (22) dans la direction du déplacement F1 de la lame lorsque le ski est sollicité en flexion.

Le moyen de liaison rigide (4) permettant la solidarisation de la lame sur le ski, dans tous les cas de figure décrits précédemment, peut être un moyen démontable du type vissage, rivetage ou autre, ou encore un moyen inamovible tel que collage ou soudage par vibration, par exemple.

L'élément allongé (2) peut prendre toute forme voulue. Il peut s'agir d'une lame flexible sous forme d'une plaque plane allongée ou au contraire d'un profilé ayant une ou plusieurs nervures longitudinales permettant d'augmenter sa résistance au flambage. Elle peut être réalisée par injection en matière plastique chargée. Dans le cas d'utilisation de matériaux à haut module tel que l'acier ou le carbone, la lame peut être remplacée par un simple jonc cylindrique ou rectangulaire de faible section, afin de ne pas dépasser des valeurs de compression trop importantes.

Il va de soi que le dispositif peut être disposé sur le ski à tout endroit, ailleurs que sur l'avant.

D'une façon avantageuse, il peut aussi servir de plateforme pour supporter les fixations comme illustré à la figure 11. Dans ce cas, la lame (2) doit présenter une largeur suffisante pour recevoir les fixations (11, 12) qui lui sont solidarisées directement pour permettre un fonctionnement normal du dispositif.

Bien entendu, l'invention n'est pas limité aux modes de réalisation décrits et représentés à titre d'exemples, mais elle comprend aussi tous les équivalents techniques ainsi que leurs combinaisons. Ainsi, le spécialiste peut envisager le remplacement du moyen de résistance par d'autres moyens équivalents sans pour autant sortir de la portée de l'invention.

## Revendications

1. Ski muni d'une poutre (1) et d'un dispositif (2) destiné à modifier la raideur et/ou l'amortissement des vibrations comprenant :
- au moins un élément allongé (3) orienté longitudinalement par rapport au ski ; relié au ski par un moyen de liaison rigide (4) et qui comprend au moins une extrémité libre (31), apte à se déplacer longitudinalement par rapport au ski lorsque le ski est sollicité en flexion, et espacée longitudinalement dudit moyen de liaison rigide ;
- un moyen de résistance (5) relié au ski qui coopère avec ladite extrémité libre (31) pour s'opposer à son déplacement lorsque le ski est sollicité en flexion et lorsqu'il est sollicité vers une condition de repos,
caractérisé en ce que la force de résistance dudit moyen de résistance (5) qui s'oppose au déplacement de ladite extrémité libre (31) diminue entre une force de résistance forte obtenue pour une position de déplacement minimale (P1) de l'extrémité libre (31) lorsque le ski est peu déformé en flexion, et une force de résistance faible obtenue pour une position de déplacement maximale (P2) de l'extrémité libre (31) lorsque le ski est fortement déformé en flexion.

2. Ski selon la revendication 1, caractérisé en ce que ledit moyen de résistance comprend deux régimes distincts de fonctionnement en fonction du déplacement de ladite extrémité libre par rapport au ski :
- un premier régime durant lequel une certaine force de résistance s'oppose au déplacement de ladite extrémité libre (31) en dessous d'une valeur de déplacement prédéterminée (d1) et,
- un second régime durant lequel la force de résistance qui s'oppose au déplacement de ladite extrémité libre (31) est nulle ou inférieure à la force de résistance du premier régime, à partir et au-delà de ladite valeur de déplacement prédéterminée (d1).

3. Ski selon la revendication 2, caractérisé en ce que l'extrémité libre (31) de l'élément allongé (3) comprend une augmentation de section (S1) et coopère avec des moyens de frottement appartenant au moyen de résistance (5) en dessous de ladite valeur de déplacement prédéterminé ; ladite augmentation de section étant, en partie au moins, dégagée desdits moyens de frottement à partir et au-delà de ladite valeur de déplacement (d1) de façon à permettre un libre coulissement de la lame.

4. Ski selon la revendication 3, caractérisé en ce que les moyens de frottement sont constitués par au moins deux patins de frottement (50, 51) en matériau à coefficient de frottement élevé ; ledit moyen de résistance comprenant également un organe de pression (52) qui comprime les patins de frottement (50, 51) contre les surfaces de l'extrémité libre (31).

5. Ski selon la revendication 2, caractérisé en ce que l'extrémité libre (31) de la lame (3) a une augmentation de section (S1) qui coopère avec des premiers moyens de frottement (50a, 51a) du moyen de résistance (5), en dessous de ladite valeur de déplacement prédéterminée ; puis avec des seconds moyens de frottement (50b, 51b) , à partir de et au-delà de ladite valeur de déplacement ; le matériau choisi pour constituer les seconds moyens de frottement ayant un coefficient de frottement inférieur à celui du matériau choisi pour constituer les premiers moyens.

6. Ski selon la revendication 1, caractérisé en ce que le moyen de résistance (5) est un amortisseur à fluide liquide ou gazeux comprenant une chambre étanche (20) ayant une cavité interne (22) ; un piston (21) relié à ladite extrémité libre (31) et traversant ladite chambre (20).

7. Ski selon la revendication 6, caractérisé en ce que ledit piston (21) se déplace dans au moins deux parties de sections transversales différentes ; une première partie de section (S1) en deçà de ladite valeur de déplacement prédéterminée et une seconde partie de section (S2) supérieure à la section (S1) de la première partie à partir et au-delà de ladite.

8. Ski selon la revendication 7, caractérisé en ce que les deux parties de section transversale différente sont séparées par une arête de détente (23).

9. Ski selon la revendication 1, caractérisé en ce que la diminution de la force de résistance entre la position minimale de déplacement (P1) et la position maximale de déplacement (P2) est progressive.

10. Ski selon la revendication 8, caractérisé en ce que le moyen de résistance (5) est un amortisseur à fluide liquide ou gazeux comprenant une chambre étanche (20) ayant une cavité interne (22) ; un piston (21) relié à ladite extrémité libre (31) et traversant ladite chambre (20) ; ladite cavité interne (22) ayant une augmentation progressive de section transversale dans la direction du déplacement F1 de la lame lorsque le ski est sollicité en flexion.

11. Ski selon la revendication 6 ou 9, caractérisé en ce que le piston (21) est traversé par un ou plusieurs orifices(s) permettant le passage du fluide d'un premier volume (220) dans le second (221) et inversement.

12. Ski selon l'une quelconque des revendications précédentes, caractérisé en ce que le dispositif comprend au moins un moyen de guidage (6) longitudinal en translation de la lame entre l'extrémité libre (31) et le moyen de liaison rigide (4).

13. Ski selon l'une quelconque des revendications précédentes, caractérisé en ce que ledit moyen de liaison rigide (4) est situé à l'extrémité opposée (30) de l'extrémité libre (31).

14. Ski selon l'une quelconque des revendications précédentes, caractérisé en ce que l'élément allongé (3) est constitué par une lame flexible, ou un profilé ayant une ou plusieurs nervures longitudinales, ou un jonc cylindrique ou rectangulaire de faible section.

## Claims

1. Ski provided with a beam (1) and a device (2) adapted to modify the stiffness and/or shock absorption of vibrations, comprising:
- at least one elongated element (3) oriented longitudinally with respect to the ski; connected to the ski by a rigid linkage means (4) and including at least one free end (31), capable of displacing itself longitudinally with respect to the ski when the ski is biased in flexion and longitudinally spaced from said rigid linkage means;
- a resistance means (5) connected to the ski that cooperates with said free end (31) to resist its displacement when the ski is biased in flexion and when it is biased towards a resting state;
- characterized in that the resistance force of said resistance means (5) that resists the displacement of said free end (31) decreases between a substantial resistance force obtained for a minimum displacement position (P1) of the free end (31) when the ski is slightly deformed in flexion, and a low resistance force obtained for a maximum displacement position (P2) of the free end (31) when the ski is substantially deformed in flexion.

2. Ski according to claim 1, characterized in that said resistance means comprises two distinct operating conditions depending on the displacement of said free end with respect to the ski:
- a first condition during which a certain resistance force resists the displacement of said free end (31) below a predetermined displacement value (d1); and
- a second condition during which the resistance force that resists the displacement of said free end (31) is zero or less than the resistance force of the first condition, from and beyond said predetermined displacement value (d1).

3. Ski according to claim 2, characterized in that the free end (31) of the elongated element (3) includes an increased section (S1) and cooperates with friction means belonging to the resistance means (5) below said predetermined displacement value; said increased section being, at least partially, disengaged from said friction means from and beyond said displacement value (d1) so as to enable a free sliding of the blade.

4. Ski according to claim 3, characterized in that the friction means are comprised of at least two friction plates (50, 51) made of a material having a high friction coefficient; said resistance means also comprising a pressure member (52) that compresses the friction plates (50, 51) against the surfaces of the free end (31).

5. Ski according to claim 2, characterized in that the free end (31) of the blade (3) has an increased section (S1) that cooperates with first friction means (50a, 51a) of the resistance means (5), below said predetermined displacement value, then with second friction means (50b, 51b), from and beyond said displacement value; the material selected to constitute the second friction means having a friction coefficient less than that of the material chosen to comprise the first means.

6. Ski according to claim 1, characterized in that the resistance means (5) is a liquid or gaseous fluid shock absorber comprising an impermeable chamber (20) having an internal cavity (22), a piston (21) connected to said free end (31) and extending through said chamber (20).

7. Ski according to claim 6, characterized in that said piston (21) displaces itself in at least two portions having different transverse sections, a first portion having a section (S1) within said predetermined displacement value, and a second portion having a section (S2) greater than the section (S1) of the first portion from and beyond said first portion.

8. Ski according to claim 7, characterized in that the two portions having different transverse sections are separated by an expansion ramp (23).

9. Ski according to claim 1, characterized in that the decrease of the resistance force between the minimum displacement position (P1) and the maximum displacement position (P2) is progressive.

10. Ski according to claim 8, characterized in that the resistance means (5) is a liquid or gaseous fluid shock absorber comprising an impermeable chamber (20) having an internal cavity (22), a piston (21) connected to said free end (31) and extending through said chamber (20), said internal cavity (22) having a progressive transverse section increase in the displacement direction F1 of the blade when the ski is biased in flexion.

11. Ski according to claim 6 or 9, characterized in that the piston (21) is traversed by one or several orifices (s) enabling the passage of the fluid from a first volume (220) into the second (221) and vice versa.

12. Ski according to any of the preceding claims, characterized in that the device comprises at least one longitudinal guiding means (6) in translation of the blade between the free end (31) and the rigid linkage means (4).

13. Ski according to any of the preceding claims, characterized in that said rigid linkage means (4) is located at the opposite end (30) of the free end (31).

14. Ski according to any of the preceding claims, characterized in that the elongated element (3) is comprised of a flexible blade or a cross-section having one or several longitudinal ribs or a cylindrical or rectangular rod having a weak section.

## Patentansprüche

1. Ski, versehen mit einem Träger (1) und einer Vorrichtung (2), die vorgesehen ist, um die Steife und/oder Schwingungsdämpfung zu verändern, mit:
- wenigstens einem in Bezug zum Ski longitudinal orientierten langgestreckten Element (3), das mit dem Ski durch ein steifes Verbindungsmittel (4) verbunden ist und wenigstens ein freies Endes (31) umfaßt, das in der Lage ist, sich longitudinal in Bezug zum Ski zu verlagern, wenn der Ski in Biegung belastet wird, und das longitudinal von dem steifen Verbindungsmittel beabstandet ist;
- einem Widerstandsmittel (5), das mit dem Ski verbunden ist und mit dem freien Ende (31) zusammenwirkt, um dessen Verlagerung entgegenzuwirken, wenn der Ski in Biegung belastet wird und wenn er in Richtung eines Ruhezustandes belastet wird,
**dadurch gekennzeichnet, daß**
die Widerstandskraft des Widerstandsmittels (5), die der Verlagerung des freien Endes (31) entgegenwirkt, zwischen einer starken Widerstandskraft, die für eine Position minimaler Verlagerung (P1) des freien Endes (31) erhalten wird, wenn der Ski wenig in Biegung verformt ist, und einer schwachen Widerstandskraft abnimmt, die für eine Position maximaler Verlagerung (P2) des freien Endes (31) erhalten wird, wenn der Ski stark in Biegung verformt ist.

2. Ski nach Anspruch 1, dadurch gekennzeichnet, daß das Widerstandsmittel (2) unterschiedliche Funktionsbereiche in Funktion der Verlagerung des freien Endes in Bezug zum Ski aufweist:
- einen ersten Bereich, während dem eine bestimmte Widerstandskraft der Verlagerung des freien Endes (31) entgegenwirkt, unterhalb eines vorgegebenen Verlagerungswerts (d1) und
- einen zweiten Bereich, während dem die Widerstandskraft, die der Verlagerung des freien Endes (31) entgegenwirkt, null oder kleiner als die Widerstandskraft des ersten Bereichs ist, ab dem vorgegebenen Verlagerungswert (d1) und darüber hinaus.

3. Ski nach Anspruch 2, dadurch gekennzeichnet, daß das freie Ende (31) des langgestreckten Elements (3) eine Querschnittsvergrößerung (S1) umfaßt und unterhalb des vorgegebenen Verlagerungswerts mit Reibmitteln zusammenwirkt, die zum Widerstandsmittel (5) gehören, wobei die Querschnittsvergrößerung wenigstens teilweise ab dem Verlagerungswert (d1) und darüber hinaus von den Reibmitteln freikommt, um ein freies Gleiten des Blatts zu ermöglichen.

4. Ski nach Anspruch 3, dadurch gekennzeichnet, daß die Reibmittel durch wenigstens zwei Reibkufen (50, 51) aus Material mit hohem Reibungskoeffizienten gebildet sind; wobei das Reibmittel ferner ein Druckorgan (52) umfaßt, das die Reibkufen (50, 51) gegen die Oberflache des freien Endes (31) zusammendrückt.

5. Ski nach Anspruch 2, dadurch gekennzeichnet, daß das freie Ende (31) des Blatts (3) eine Querschnittsvergrößerung (S1) hat, die mit ersten Reibmitteln (50a, 51a) des Widerstandsmittels (5) unterhalb des vorgegebenen Verlagerungswerts zusammenwirkt, dann mit zweiten Reibmitteln (50b, 51b) ab dem Verlagerungswert und darüber hinaus zusammenwirkt, wobei das zum Bilden der zweiten Reibmittel gewählte Material einen geringeren Reibungskoeffizienten hat als das zum Bilden der ersten Mittel gewählte Material.

6. Ski nach Anspruch 1, dadurch gekennzeichnet, daß das Widerstandsmittel (5) ein Dämpfer mit flüssigem oder gasförmigem Fluid ist, der eine dichte Kammer (20) mit einem inneren Hohlraum (22) und einen mit dem freien Ende (31) verbundenen und die Kammer (20) durchlaufenden Kolben (21) umfaßt.

7. Ski nach Anspruch 6, dadurch gekennzeichnet, daß der Kolben (21) sich in wenigstens zwei Bereichen mit unterschiedlichen Querschnitten bewegt; einem ersten Bereich mit Querschnitt (S1) diesseits des vorgegebenen Verlagerungswerts und einem zweiten Bereich mit Querschnitt (S2) größer als dem Querschnitt (S1) des ersten Bereichs ab diesem Wert und darüber hinaus.

8. Ski nach Anspruch 7, dadurch gekennzeichnet, daß die zwei Bereiche mit unterschiedlichem Querschnitt durch eine Entspannungskante (23) getrennt sind.

9. Ski nach Anspruch 1, dadurch gekennzeichnet, daß die Verringerung der Widerstandskraft zwischen der minimalen Verlagerungsposition (P1) und der maximalen Verlagerungsposition (P2) progressiv ist.

10. Ski nach Anspruch 8, dadurch gekennzeichnet, daß das Widerstandsmittel (5) ein Dämpfer mit flüssigem oder gasförmigem Fluid ist, der eine dichte Kammer (20) mit einem inneren Hohlraum (22), einen mit dem freien Ende (31) verbundenen und die Kammer (20) durchquerenden Kolben (21) umfaßt, wobei der innere Hohlraum (22) eine progressive Vergrößerung des Querschnitts in Richtung der Verlagerung F1 des Blatts bei in Biegung belastetem Ski aufweist.

11. Ski nach Anspruch 6 oder 9, dadurch gekennzeichnet, daß der Kolben (21) durch eine oder mehrere Öffnungen durchbrochen ist, die den Durchgang des Fluids von einem ersten Volumen (220) in das zweite Volumen (221) und zurück gestatten.

12. Ski nach einem beliebigen der vorhergehenden Ansprüche, dadurch gekennzeichnet, daß die Vorrichtung wenigstens ein Mittel (6) zum longitudinalen Führen des Blatts in Translation zwischen dem freien Ende (31) und dem steifen Verbindungsmittel (4) aufweist.

13. Ski nach einem beliebigen der vorhergehenden Ansprüche, dadurch gekennzeichnet, daß das steife Verbindungsmittel (4) an dem dem freien Ende (31) gegenüberliegenden Ende (30) angeordnet ist.

14. Ski nach einem beliebigen der vorhergehenden Ansprüche, dadurch gekennzeichnet, daß das langgestreckte Element (3) durch ein flexibles Blatt oder ein Profil mit einer oder mehreren Längsrippen oder eine zylindrische oder rechteckige Stange mit geringem Querschnitt gebildet ist.
